# EUROPÄISCHE PATENTSCHRIFT

(11) **EP 1 122 064 B1**
(45) Veröffentlichungstag und Bekanntmachung des Hinweises auf die Patenterteilung: **27.02.2008**
(21) Anmeldenummer: 01101477.6
(22) Anmeldetag: 24.01.2001
(51) Int. Cl.: B41F 25/00

(54) **Verfahren und Vorrichtung zur Bogenführung in einer Rotationsdruckmaschine**
Method and device for sheet guide in a rotary press
Procédé et dispositif pour conduite des feuilles dans une machine rotative

(30) Priorität: 07.02.2000 DE 10005391
(43) Veröffentlichungstag der Anmeldung: 08.08.2001
(73) Patentinhaber: MAN Roland Druckmaschinen AG, 63075 Offenbach (DE)
(72) Erfinder: Beaumont, Hendrikus, 4700 Eupen (BE); Wulf, Peter, Dr.-Ing., 63128 Dietzenbach (DE)
(74) Vertreter: Stahl, Dietmar

(56) Entgegenhaltungen:
- EP-A- 0 924 069
- EP-B- 0 156 173
- DE-A- 4 105 952
- DE-A- 19 530 039
- DE-A- 19 721 390
- DE-A- 19 753 089
- DE-A- 19 829 095
- DE-B- 1 045 426
- DE-B- 1 286 051
- US-A- 4 384 524
- US-A- 5 816 155

## Beschreibung

Die Erfindung betrifft ein Verfahren und eine Vorrichtung zur Bogenführung in einer Rotationsdruckmaschine nach den Ansprüchen 1 und 6.

### [Stand der Technik]

Eine Bogenführungsvorrichtung ist aus der EP 0 306 682 A2 bekannt. Die Vorrichtung besteht im wesentlichen aus zwei mit Blasluft beaufschlagten Blasleisten, die vor und nach der durch einen Gummituchzylinder und einen Druckzylinder gebildeten Druckzone über die Zylinderbreite achsparallel angeordnet sind. Die in Förderrichtung vordere Blasleiste ist im zwickelförmigen Raum oberhalb des einlaufenden Bogens zwischen Gummituchzylinder und Druckzylinder angeordnet. Der Blasluftstrom ist dabei auf dem Gummituchzylinder, in die Druckzone selbst sowie auf die Oberseite des auf dem Druckzylinder im Greiferschluss geführten Bogens gerichtet. Die in Förderrichtung nach der Druckzone angeordnete hintere Blasleiste erzielt einen Blasluftstrom, welcher auf die Oberseite des auf dem Druckzylinder geführten Bogens und auf den Gummituchzylinder entgegen der Förderrichtung gerichtet ist. Dabei ist eine Blasleiste mittels eines steuerbaren Ventiles in der Phase zwischen Druckanfang und Druckende des Bogenmaterials mittels getakteter Blasluft betreibbar.

Die Erfindung beschreibt primär die Bogenführungseinrichtung im Druckbetrieb (Druck an-Stellung). Es ist darüber hinaus in der Druckpraxis eine weitere Betriebsstellung gebräuchlich, derart, dass bei abgestelltem Gummituchzylinder (Druck ab-Stellung) der Blasluftbetrieb beibehalten wird, beispielsweise bei Kontrolle des Papierlaufes oder wenn ein Druckwerk nicht am Druck beteiligt ist. Der Bedruckstoff wird dann im Greiferschluss auf dem Druckzylinder durch den Druckspalt (kontaktlos zum inaktiven Gummituchzylinder) mittels Blasluft durch das entsprechende Druckwerk gefördert.

Aus DE 43 18 777 C2 ist eine Bogenführungsvorrichtung für ein nicht am Druck beteiligtes Druckwerk mit vorhandenem Spalt zwischen Gummituchzylinder und Druckzylinder bekannt. Für diese spezielle Betriebsstellung ist wiederum vor und nach der Druckzone je ein Blasrohr mit Düsen angeordnet, wobei jeweils eine Düse des vorgeordneten Blasrohres einer Düse des nachgeordneten Blasrohres gegenübersteht. Hierbei blasen die Düsen des vorgeordneten Blasrohres einen ständigen Blasluftstrahl gegen den Gummituchzylinder, der vor der Druckzone abgelenkt wird, und die Düsen des nachgeordneten Blasrohres blasen einen ständigen Blasluftstrahl gegen den Druckzylinder, so dass das Bogenmaterial gegen die Förderrichtung ausgestrichen wird.

Um ein Glattstreichen von Bogen zu erzielen, wird gemäß einer weiteren bekannten Ausführung nach DE 39 20 730 C2 wenigstens eine Blasdüse benutzt, die einen Luftstrahl auf den bogenförmigen Bedruckstoff richtet und hierdurch einen Streicheffekt erzielt. Die Blasdüsen sind vor dem Druckspalt um eine parallel zur Achse des Druckzylinders liegende Achse pendelbar gelagert und sind mit einem Antrieb kuppelbar, welcher im Arbeitstakt der Druckmaschine die Blasdüse schwingend in Förderrichtung des Bedruckstoffes vor- und zurückbewegt. In Folge der Schwingbewegung ist ein Entspannen und gleichmäßiges Auflegen des Bogenmaterials auf den Bogenführungszylinder, insbesondere bei dünnen Bedruckstoffen mit geringem Flächengewicht, mit Sicherheit nicht gewährleistet. Dabei ist in einer Ausbildung der Luftstrom der Blasdüsen im Arbeitstakt der Druckmaschinen steuerbar.

Aus DE 195 30 039 C2 und DE 197 00 370 A1 sind Blasvorrichtungen zur Unterstützung der Bogenführung bekannt, wobei das jeweils speziell ausgebildete Blasrohr taktweise mit Blasluft beaufschlagbar ist.

Von Nachteil ist der relativ hohe Luftverbrauch derartiger Bogenführungsvorrichtungen. Nachteilig ist ferner, dass bei taktweise beaufschlagbaren Bogenführungseinrichtungen Verzögerungen durch das Volumen der Blasrohre auftreten, so dass die Bogenführungsvorrichtungen im Taktbetrieb, insbesondere bei höheren Maschinengeschwindigkeiten, relativ träge reagieren.

Aus DE-A 197 53 089 ist eine Bogenführungseinrichtung bekannt, welche sich in Förderrichtung des Bogenmaterials vor und nach einem Druckspalt kastenförmig zumindest über die minimale Formatbreite erstreckt. Die Bogenführungseinrichtung ist mit einem Pneumatiksystem zwecks Versorgung mit Blasluft gekoppelt, weist mehrere Kammern für die Aufnahme von Luft auf und besitzt Öffnungen für den Blasluftaustritt. Dabei weist die austretende Blasluft hinsichtlich der Druckenergie ein Gefälle auf. Die Bogenführungseinrichtung ist im Druckbetrieb mit in der Druckzone angestelltem Gummituch-/Formzylinder oder bei einem nicht am Druck beteiligten Gummituch-/Formzylinder mit zwischen diesem und einem Bogenführungszylinder vorhandenen Spalt einsetzbar.

Gemäß US-A-4,384,524 ist eine Vorrichtung zum Ausstreichen von Bogenmaterial auf einem Druckzylinder einer Druckmaschine bekannt. Dabei führt der Druckzylinder das aufliegende Bogenmaterial an einer voreilenden Bogenkante im Greiferschluß. In einem Abstand sind oberhalb des Druckzylinders zwei zueinander in einem Abstand angeordnete Blasrohre vorgesehen. Die Blasrohre erstrecken sich in Achsrichtung über die volle Zylinderbreite und sind zumindest teilweise von einem eine Luftkammer mit einem Luftpolster bildenden Abdeckblech überdeckt.

Aus US 5,816,155 ist eine Bogenleiteinrichtung für Druckmaschinen bekannt, welche mit von Düsen durchsetzte Leitflächen aufweist. Die Düsen sind mit Blasluft und in einigen Bereichen wahlweise mit Saugluft beaufschlagbar und dienen der Schwebeführung der jeweiligen Bogen auf einem Luftpolster entlang der Leitflächen.

In DE-A-197 21 390 ist eine Vorrichtung zur berührungslosen Bogenführung in einer Druckmaschine beschrieben, bei der in einer Bogenleitfläche Blasluftdüsen mit einer von der Bogenleitfläche schräg nach unten abgesenkten Luftleitfläche angeordnet sind. Der Bogen wird dabei auf einem Luftpolster schwebend geführt.

### [Aufgabe der Erfindung]

Der Erfindung liegt die Aufgabe zugrunde ein Verfahren und eine Vorrichtung zur Bogenführung in einer Rotationsdruckmaschine zu schaffen, die die genannten Nachteile vermeiden, die eine gleichmäßigere Führung des Bedruckstoffes auf einem Bogenführungszylinder, insbesondere einem Druckzylinder, gestatten und einen günstigeren Energieverbrauch an Druckluft aufweisen.

Die Aufgabe wird durch die Ausbildungsmerkmale der Ansprüche 1 und 6 gelöst. Weiterbildungen ergeben sich aus den Unteransprüchen.

### [Beispiele]

Ein erster Vorteil der Erfindung ist darin begründet, dass die Vorrichtung ein Düsensystem aufweist, welches im Bereich einer Druckzone durch eine Mehrzahl von über die maximale Formatbreite des Bedruckstoffes angeordnete Ringspaltdüsen gebildet ist. Ein derartiges Düsensystem ist mit Druckluft betreibbar, welche mit sehr hoher Geschwindigkeit an den Ringspaltdüsen austritt. Dieses Düsensystem reißt im hohen Maße Umgebungsluft mit, welche gebündelt mit der Druckluft als Strahlströmung aus den Ringspaltdüsen austritt und auf das Bogenmaterial wirkt. Da die Ringspalte des Düsensystems sehr eng sowie bevorzugt einstellbar sind und zusätzlich die vorhandene Umgebungsluft genutzt wird ist der Energieverbrauch an Druckluft relativ gering. Da die Ringspalte bevorzugt einstellbar sind, ist der auf den Bedruckstoff wirkende Strahldruck unter Berücksichtigung des Flächengewichtes und/oder der Steifigkeit und/oder des Drucksujets des Bogenmaterials einstellbar. Damit ergibt sich bei einstellbaren Ringspaltdüsen der Vorteil, dass über die Formatbreite betrachtet unterschiedliche Strahlströmungen auf das Bogenmaterial wirken.

Vorteilhaft ist weiterhin, dass das Düsensystem einen geringen Schallpegel erzeugt, so dass die Geräuschbelastung für den Bediener bzw. das Umfeld reduzierbar ist.

Zumindest in Förderrichtung eines bogenförmigen Bedruckstoffes ist vor einem aus dem Gummituch-/Formzylinder und dem Bogenführungszylinder, vorzugsweise dem Druckzylinder, gebildeten Druckzone eine Vorrichtung zur Bogenführung mit einem taktweise betreibbaren Düsensystem angeordnet. Diese Vorrichtung weist zumindest in zwickelförmigem Raum in Förderrichtung des bogenförmigen Bedruckstoffes vor der Druckzone ein achsparallel zum Bogenführungszylinder angeordnetes Düsensystem mit Ringspaltdüsen auf, welches mit einer Druckluftanlage und einer Einrichtung zur Taktsteuerung, z.B. einem Schaltventil, in Funktionsverbindung ist. Das vor dem Druckspalt angeordnete Düsensystem ist mit seiner Strömungsrichtung bevorzugt komplett oder teilweise auf die Mantelfläche des Gummituchzylinders/Formzylinder gerichtet angeordnet.

Von Vorteil ist ebenso, dass bei der Steuerung der getakteten Druckluft das Bogenformat berücksichtigt ist, derart, dass ein Unterblasen der Bogenhinterkante (Ende des Bogens) auf dem Bogenführungszylinder durch ein Düsensystem unabhängig von der jeweiligen Betriebsstellung (Druck an-Stellung, Druck ab-Stellung) vermeidbar ist. Die Einrichtung zur Taktsteuerung der Druckluft ist bevorzugt mit einer zentralen Maschinensteuerung in Funktionsverbindung. Mittels dieser Maschinensteuerung ist formatabhängig vorzugsweise winkelkorreliert der Taktbetrieb des Düsensystems realisierbar.
Vorteilhaft ist ferner, dass das Düsensystem im getakteten Druckluftbetrieb reaktionsschnell steuerbar ist, da kurze Schaltzeiten realisierbar sind.

Schließlich ist es von Vorteil, dass das Düsensystem einen geringen Energieverbrauch an Druckluft aufweist. Mittels der Düsen ist Druckluft mit hoher Geschwindigkeit erzielbar, welche in großer Menge Umgebungsluft mitreißt und somit eine gebündelte Luftströmung mit hohem Strahldruck als Verstärkungseffekt erzeugbar ist. Durch die Mitnutzung der vorhandenen Umgebungsluft wird ein günstiger Energieverbrauch an Druckluft erzielt.

In einer weiteren Ausbildung ist neben der in Förderrichtung vor der Druckzone angeordneten Bogenführungsvorrichtung eine weitere Vorrichtung zur Bogenführung spiegelbildlich analog zur vorgeordneten Bogenführungsvorrichtung mit einem Düsensystem mit Ringspaltdüsen, einer Einrichtung zur Taktsteuerung, z.B. einem Schaltventil, und einer Druckluftanlage in Funktionsverbindung. Diese Ringspaltdüsen des Düsensystem sind dabei auf die Mantelfläche des Bogenführungszylinders (Druckzylinders) gerichtet und dienen der Führung des Bedruckstoffes beim Verlassen der Druckzone.

Von Vorteil ist weiterhin, dass die Düsensysteme schwenkbar auf einer Traverse und in Achsrichtung der Traverse verschiebbar angeordnet sind.

Die Erfindung soll an einem Ausführungsbeispiel näher erläutert werden.

Dabei zeigen:
- Fig. 1: eine Bogenrotationsdruckmaschine (Ausschnitt),
- Fig. 2: eine Vorrichtung zur Bogenführung im Bereich eines Druckspaltes (Seitenansicht),
- Fig. 3: eine Vorrichtung zur Bogenführung in Längsansicht,
- Fig. 4: eine erste Ausbildung einer Düse,
- Fig. 5: eine zweite Ausbildung einer Düse.

Eine Bogenrotationsdruckmaschine ist gemäß Figur 1 in Reihenbauweise dargestellt. Dabei sind mehrere Druckwerke 1 für den Mehrfarbendruck mit Bogenführungszylindern aneinander gereiht und untereinander mit Druckzylindern 5 und Transferzylindern 4 bzw. Wendesystemen verbunden und weisen Bogenhaltesysteme, z.B. Greifersysteme, Saugersysteme, für den Bogentransport auf.

Gemäß Figur 1 ist ein Ausschnitt einer derartigen Druckmaschine für die Inline-Veredelung gezeigt. Dabei ist lediglich ein letztes Druckwerk 1 mit einem Plattenzylinder 10, einem Gummituchzylinder 11 und dem Druckzylinder 5 als Bogenführungszylinder gezeigt. Dem Plattenzylinder 10 ist ein Farbwerk und ggf. ein Feuchtwerk zugeordnet, auf das hier nicht näher eingegangen werden soll.
Dem Druckwerk 1 ist in Förderrichtung 8 ein erstes Lackwerk 3 nachgeordnet, welches durch einen Formzylinder 11, eine Auftragwalze 12 sowie ein Dosiersystem 13, z.B. ein Kammerrakel, gebildet ist. Dem Druckzylinder 5 ist wiederum der Formzylinder 11 zugeordnet. Dem ersten Lackwerk 3 ist eine Trocknereinrichtung 14, z.B. ein Infrarottrockner, einem benachbarten Druckzylinder 5 oder einem benachbarten Transferzylinder 4 zugeordnet, nachgeordnet. Der Trocknereinrichtung 14 folgt in Förderrichtung 8 ein zweites Lackwerk 3 mit Formzylinder 11, Auftragwalze 12 und einem Dosiersystem 13. Die Druckzylinder 5 der Druckwerke 1, Lackwerke 3 sowie der Trocknereinrichtung 14 sind mittels Transferzylinder 4 für den Bogentransport untereinander verbunden. Dem zweiten Lackwerk 3 folgt in Förderrichtung 8 ein Ausleger 2, welcher den bogenförmigen Bedruckstoff mittels umlaufenden Fördersystemen 6 in bekannter Weise einem Auslegerstapel zuführt und dort ablegt.

Im Bereich einer durch einen Gummituch-/ Formzylinder 11 und einen Bogenführungszylinder 5 gebildeten Druckzone 29 eines Druckwerkes 1 und/oder wenigstens eines Lackwerkes 3 ist in Förderrichtung 8 vor der Druckzone 29 ein vorgeordnetes Düsensystem 7 angeordnet. Bevorzugt ist in Förderrichtung 8 nach der Druckzone 29 ein nachgeordnetes Düsensystem 9 spiegelbildlich (bevorzugt baugleich) zum Düsensystem 7 angeordnet.

Die Düsensysteme 7, 9 erstrecken sich achsparallel in Längsrichtung über die Breite des Bogenführungszylinders, hier des Druckzylinders 5, und sind aus einer Mehrzahl von Ringspaltdüsen 16 gebildet. Die Anordnung der Ringspaltdüsen 16 im vorgeordneten Düsensystem 7 ist zur Anordnung der Ringspaltdüsen 16 im nachgeordneten Düsensystem beliebiger Art.

Die Ringspaltdüsen 16 des vorgeordneten Düsensystems 7 zeigen erfindungsgemäß in Richtung Gummituch-/Formzylinder 11 und die Ringspaltdüsen 16 des nachgeordneten Düsensystems 9 zeigen in Richtung Druckzylinder 5.

In einer Weiterbildung zeigen die Ringspaltdüsen 16 des vorgeordneten Düsensystems 7 ausschließlich in Richtung Druckzylinder 5. Alternativ zeigen die Ringspaltdüsen 16 des Düsensystems 7 in Richtung Gummituch-/Formzylinder 11 und in Richtung Druckzylinder 5. Bei letzterer Ausbildung überwiegt bevorzugt der Anteil der in Richtung Gummituch-/Formzylinder 11 zeigenden Ringspaltdüsen 16. Wenigstens eine Ringspaltdüse 16 ist auf den Bogenführungszylinder 5 gerichtet.
In einer weiteren Ausgestaltung ist der überwiegende Anteil der Ringspaltdüsen 16 gegen den Gummituch-/ Formzylinder 11 gerichtet und ein geringerere Anteil der Ringspaltdüsen 16 zeigt in Richtung Druckzone 29. Alternativ ist der überwiegende Anteil gegen den Gummituch-/ Formzylinder 11 gerichtet und je ein Anteil der Ringspaltdüsen 16 ist in Richtung Druckzone 29 und auf den Bogenführungszylinder 5 gerichtet.

Die Ringspaltdüsen 16 sind auf einer in den Seitengestellen 21 fixierten Traverse 15 um die Achse schwenkbar und in Achsrichtung verschiebbar lösbar angeordnet. Die Ringspaltdüsen 16 jedes Düsensystems 7, 9 sind jeweils mit einem Verteilerkanal 17 in Funktionsverbindung. Der Verteilerkanal 17 ist mit einem bevorzugt im mittleren Bereich einmündenden Zuführkanal 18 in Funktionsverbindung. Der Zuführkanal 18 ist mit einer Druckluftquelle 20 in Funktionsverbindung, wobei für jedes Düsensystem 7 oder 9 eine Einrichtung zur Taktsteuerung, bevorzugt ein steuerbares Schaltventil 19, dazwischen geschaltet ist.

In den Figuren 4 und 5 sind Ringspaltdüsen 16 in ihrem prinzipiellen Aufbau gezeigt. Dabei zeigt Figur 4 eine Ringspaltdüse 16 mit einem außen angeordneten Ringspalt 22, hingegen zeigt Figur 5 eine Ringspaltdüse 16 mit einem innen angeordneten Ringspalt 22.

Die Ringspaltdüse 16 gemäß Figur 4 weist einen Grundkörper 28 mit einem Kanal 30 auf, welcher über den Verteilerkanal 17 mit der Druckluftquelle 20 in Funktionsverbindung ist. Auf dem Grundkörper 28 ist zentrisch ein Kegel 25 lösbar befestigt, z.B. auf den Grundkörper 28 aufgeschraubt. Zwischen dem Grundkörper 28 und dem Kegel 25 ist ein außenliegender Ringspalt 22 angeordnet, der mit dem Kanal 30 im Grundkörper 28 in Funktionsverbindung ist. Bevorzugt ist der Kegel 25 mit dem Grundkörper 28 mittels Gewinde 32 lösbar verbunden. Über das Gewinde 32 ist selbsthemmend bzw. mittels Anschlag der Ringspalt 22 in seinem Querschnitt fein dosiert einstellbar.

In Figur 5 weist der Grundkörper 28 ebenso einen Kanal 30 auf, welcher über den Verteilerkanal 17 mit der Druckluftquelle 20 in Funktionsverbindung ist. Innerhalb des Grundkörpers 28 ist zentrisch ein Einsatzelement 27 lösbar befestigt, z.B. mit dem Grundkörper 28 verschraubt. Zwischen dem Grundkörper 28 und dem Einsatzelement 27 ist ein innenliegender Ringspalt 22 angeordnet, der mit dem Kanal 30 im Grundkörper 28 in Funktionsverbindung ist. Bevorzugt ist das Einsatzelement 27 mit dem Grundkörper 28 mittels Gewinde 32 selbsthemmend oder mittels Anschlag lösbar verbunden. Über das Gewinde 32 ist der Ringspalt 22 in seinem Querschnitt fein dosiert einstellbar. Der Grundkörper 28 weist ferner eine Ansaugöffnung 31 für die Umgebungsluft 24 auf, welche mit einem innerhalb des Einsatzelementes 27 zentrisch angeordneten, mit dem Ringspalt 22 in Funktionsverbindung stehenden Kanal in Funktionsverbindung ist.

Die Düsensysteme 7,9 sind wahlweise mit Ringspaltdüsen 16 gemäß der Fig. 4 und/oder 5 ausführbar.

Die Wirkungsweise der Ringspaltdüsen 16 ist wie folgt:
Von der Druckluftquelle 20 wird kontinuierlich Druckluft zum steuerbaren Schaltventil 19 des jeweiligen Düsensystems 7 bzw. 9 zugeführt. Von der Druckluftquelle 20 wird über den Zuführkanal 18 und den Verteilerkanal 17 Druckluft in den Kanal 30 der Ringspaltdüse 16 zugeführt und innerhalb des Kanales 30 verteilt sich die Druckluft und passiert den Ringspalt 22.

Gemäß Figur 4 tritt eine Spaltströmung 23 nach dem Ringspalt 22 aus, welcher aufgrund des Coanda-Effektes der Kontur des Kegels 25 folgt. Dabei wird die Umgebungsluft 24 im hohen Maße mitgerissen und an der Spitze des Kegels 25 löst sich eine aus Spaltströmung 23 und Umgebungsluft 24 gebündelte Strahlströmung 26 mit hohem Strahldruck ab, um die Bogenführung zu unterstützen.

Gemäß Figur 5 verbleibt nach dem Passieren des Ringspaltes 22 die Spaltströmung 23 im Kanal 30 des Einsatzelementes 27. Da der Kanal 30 mit der Ansaugöffnung 31 des Grundkörpers 28 gekoppelt ist, wird über die Ansaugöffnung 31 die Umgebungsluft 24 in hohem Maße in den Kanal 30 mitgerissen und tritt am Ende des Kanales 30 als Strahlströmung 26 (gebildet aus Spaltströmung 23 und Umgebungsluft 24) mit hohem Strahldruck aus, um die Bogenführung zu unterstützen.

Das Arbeitsverfahren der Düsensysteme 7, 9 ist wie folgt. Je ein bevorzugt mit einer Maschinensteuerung gekoppeltes Schaltventil 19 steuert taktweise die zugeführte Druckluft für das zugeordnete Düsensystem 7 bzw. 9. Das erste Schaltventil 19 für das vorgeordnete Düsensystem 7 steuert die auf das Bogenmaterial auftreffende Strahlströmung 26 derart, dass nur in der Phase zwischen Anfang und Ende des jeweiligen auf dem Bogenführungszylinder (Druckzylinder 5) geführten Bogenmaterials die Strahlströmung 26 aus den Ringspaltdüsen 16 im Düsensystem 7 austritt (Taktbetrieb). Passiert das Ende des Bogenmaterials den Druckspalt 29 wird die Strahlströmung 26 sofort unterbrochen.

Die Strahlströmung 26 ist zumindest gegen den Gummituch-/Formzylinder 11 gerichtet. In einer Weiterbildung ist die Strahlströmung 26 wenigstens einer Ringspaltdüse 16 des Düsensystems 7 gegen den Bogenführungszylinder, hier den Druckzylinder 5, gerichtet. Alternativ kann auch die Strahlströmung 26 wenigstens einer Ringspaltdüse 16 in die Druckzone 29 gerichtet sein. Der Taktbetrieb des Düsensystems 7 ist im Druckbetrieb bei angestelltem Gummituch-/ Formzylinder 11 oder bei einem nicht am Druck beteiligten Gummituch-/Formzylinder 11 mit einem Spalt in der Druckzone 29 zwischen Gummituch-/ Formzylinder 11 und dem Bogenführungszylinder 5 realisierbar.

Ist ein der Druckzone 29 nachgeordnetes Düsensystem 9 vorgesehen, so wird synchron zur unterbrochenen Strahlströmung 26 des vorgeordneten Düsensystems 7 die Druckluft über das vorzugsweise mit einer Maschinensteuerung gekoppelte, zweite steuerbare Schaltventil 19 an das Düsensystem 9 zugeführt, derart, dass eine zweite Strahlströmung 26 im Düsensystem 9 zwischen Anfang und Ende eines auf einem Bogenführungszylinder (Druckzylinder 5) geführten Bogenmaterials, insbesondere bis zum Ende des Bogenmaterials, auf dieses auftrifft. Die zweite Strahlströmung 26 der Ringspaltdüsen 16 ist dabei gegen den Bogenführungszylinder, hier den Druckzylinder 5, gerichtet.

In einer Weiterbildung ist die Strahlströmung 26 des vor der Druckzone 29 angeordneten Düsensystems 7 zumindest gegen den Gummituch-/ Formzylinder 11 gerichtet und tritt im Taktbetrieb in der Phase zwischen Mitte und Ende des Bogenmaterials aus.
In einer weiteren Ausbildung ist die zweite Strahlströmung 26 des nach der Druckzone 29 angeordneten Düsensystems 9 gegen den Bogenführungszylinder, hier den Druckzylinder 5, gerichtet und tritt im Taktbetrieb in der Phase zwischen Mitte und Ende des Bogenmaterials aus.

In einer weiteren Ausbildung sind die der Druckzone 29 vor - bzw. nachgeordneten Düsensysteme 7,9 kombiniert angeordnet und betreibbar. Hierbei tritt zumindest eine gegen den Gummituch-/ Formzylinder 11 gerichtete Strahlströmung 26 taktweise aus dem Düsensystem 7 aus und eine gegen den Bogenführungszylinder (Druckzylinder 5) gerichtete zweite Strahlströmung 26 tritt taktweise aus dem Düsensystem 9 aus.
Diese Betriebsweise ist im Druckbetrieb bei angestelltem Gummituch-/ Formzylinder 11 oder bei einem nicht am Druck beteiligten Gummituch-/ Formzylinder 11 mit einem Spalt in der Druckzone 29 zwischen Gummituch-/ Formzylinder 11 und dem Bogenführungszylinder 5 realisierbar, um die Bogenführung des auf dem Bogenführungszylinder 5 geführten Bogenmaterials zu unterstützen.

Die Düsensysteme 7,9 sind einzeln anordbar und einzeln betreibbar. Die Strahlströmungen 26 sind im Taktbetrieb zwischen Anfang und Ende eines auf dem Bogenführungszylinder 5 geführten Bogenmaterials aktiviert.

In Weiterbildung sind die Düsensysteme 7,9 kombiniert anordbar und kombiniert betreibbar. In dieser Ausführung tritt die Strahlströmung 26 des vorgeordneten Düsensystems 26 zuerst aus und wird sofort unterbrochen, wenn das Ende des Bogenmaterials die Druckzone 29 passiert. Anschließend wird das nachgeordnete Düsensystem 9 aktiviert, so dass die zweite Strahlströmung 26 aus den Ringspaltdüsen 16 auf das Bogenmaterial auftrifft und beim Passieren vom Ende des Bogenmaterials abgeschaltet wird.
Beispielsweise ist der Taktbetrieb der Strahlströmungen 26 der Düsensysteme 7,9 derart realisierbar, dass dieser sich überschneidet. Hierbei wird zuerst das vorgeordnete Düsensystem 7 aktiviert und kurz vor dem Abschalten dieses Düsensystems 7 wird bereits das nachgeordnete Düsensystem 9 aktiviert.

### [Bezugszeichenliste]

- 1: Druckwerk
- 2: Ausleger
- 3: Lackwerk
- 4: Transferzylinder
- 5: Druckzylinder, Bogenführungszylinder
- 6: Fördersystem
- 7: vorgeordnetes Düsensystem
- 8: Förderrichtung
- 9: nachgeordnetes Düsensystem
- 10: Plattenzylinder
- 11: Gummituch-/Formzylinder
- 12: Auftragwalze
- 13: Dosiersystem
- 14: Trocknereinrichtung
- 15: Traverse
- 16: Ringspaltdüse
- 17: Verteilerkanal
- 18: Zuführkanal
- 19: Schaltventil
- 20: Druckluftquelle
- 21: Seitengestell
- 22: Ringspalt
- 23: Spaltströmung
- 24: Umgebungsluft
- 25: Kegel
- 26: (zweite) Strahlströmung
- 27: Einsatzelement
- 28: Grundkörper
- 29: Druckzone
- 30: Kanal
- 31: Ansaugöffnung
- 32: Gewinde

## Patentansprüche

1. Verfahren zur Bogenführung in einer Rotationsdruckmaschine im Bereich einer durch einen Gummituch-/Formzylinder (11) und einen Bogenführungszylinder(5) gebildeten Druckzone (29) mittels Luftstrahlen, welche zwischen Anfang und Ende eines auf dem Bogenführungszylinder (5) geführten Bogenmaterials aus einer achsparallel zum Bogenführungszylinder angeordneten Blasvorrichtung (7, 9) austreten, und der Gummituch-/Formzylinder (11) im Druckbetrieb in der Druckzone (29) angestellt oder bei einem nicht am Druck beteiligten Gummituch-/Formzylinder (11) zwischen diesem und dem Bogenführungszylinder (5) ein Spalt besteht,
wobei
die Luftstrahlen aus einem vor der Druckzone (29) angeordneten, mit Druckluft gespeisten Düsensystem (7) als Spaltströmung (23) mit sehr hoher Geschwindigkeit austreten,
dass die Spaltströmung (23) in hohem Maße Umgebungsluft (24) mitreißt,
dass die Spaltströmung (23) und die Umgebungsluft (24) eine zumindest gegen den Gummituchzylinder- /Formzylinder (11) gerichtete Strahlströmung (26) bilden,
dass die Strahlströmung (26) taktweise nur in der Phase zwischen Anfang und Ende des auf dem Bogenführungszylinder (5) geführten Bogenmaterials austritt und sofort unterbrochen wird, wenn das Ende des Bogenmaterials den Druckspalt (29) passiert.

2. Verfahren nach Anspruch 1,
**dadurch gekennzeichnet,**
**dass** eine zweite Spaltströmung (23) aus einem nach der Druckzone (29) angeordneten mit Druckluft gespeisten Düsensystem (9) baktweise austritt und die zweite Spaltströmung (23) und die Umgebungsluft (24) eine gegen den Bogenführungszylinder (5) gerichtete Strahlströmung (26) bilden, welche zwischen Anfang und Ende eines auf dem Bogenführungszylinder (5) geführten Bogenmaterials auf dieses auftrifft.

3. Verfahren nach Anspruch 1,
**dadurch gekennzeichnet,**
**dass** zumindest die gegen den Gummituch-/Formzylinder (11) gerichtete Strahlströmung (26) aus dem Düsensystem (7) vor der Druckzone (29) in der Phase zwischen Mitte und Ende des Bogenmaterials austritt.

4. Verfahren nach Anspruch 2,
**dadurch gekennzeichnet,**
**dass** die gegen den Bogenführungszylinder (5) gerichtete zweite Strahlströmung (26) aus dem Düsensystem (9) nach der Druckzone (29) in der Phase zwischen Mitte und Ende des Bogenmaterials austritt.

5. Verfahren nach Anspruch 1 und 2,
**dadurch gekennzeichnet,**
**dass** der Taktbetrieb der Strahlströmungen (26) der Düsensystem (7, 9) sich überschneidet.

6. Vorrichtung zur Bogenführung in einer Rotationsdruckmaschine im Bereich einer durch einen Gummituch-/Formzylinder (11) und einen Bogenführungszylinder (5) gebildeten Druckzone (29) mit Luftstrahlen, welche zwischen Anfang und Ende eines auf dem Bogenführungszylinder (5) geförderten Bogenmaterials aus einer achsparallel zum Bogenführungszylinder angeordneten Blasvorrichtung (7, 9) austreten
und der Gummituch-/Formzylinder (11) im Druckbetrieb in der Druckzone (29) angestellt oder bei einem nicht am Druck beteiligten Gummituch-/Formzylinder (11) zwischen diesem und dem Bogenführungszylinder (5) ein Spalt besteht,
wobei in Förderrichtung (8) des Bogenmaterials vor der Druckzone (29) als Blasvorrichtung ein aus mehreren Ringspaltdüsen (16) mit einem außen oder innen angeordneten Ringspalt (22) gebildetes Düsensystem (7) auf einer gestellfesten Traverse (15) lösbar befestigt ist, dass zumindest mehrere Ringspaltdüsen (16) gegen den Gummituch-/Formzylinder (11) gerichtet und die Ringspalte (22) mit einem Verteilerkanal (17), einem vorgeordneten Zuführkanal (18) und einem vorgeordneten, steuerbaren Schaltventil (19) mit einer Druckluftquelle (20) in Funktionsverbindung sind.

7. Vorrichtung nach Anspruch 6
**dadurch gekennzeichnet,**
**dass** in Förderrichtung (8) des Bogenmaterials nach der Druckzone (29) als Blasvorrichtung ein aus mehreren Ringspaltdüsen (16) mit einem außen oder innen angeordneten Ringspalt (22) gebildetes nachgeordnetes Düsensystem (9) auf einer gestellfesten Traverse (15) lösbar befestigt ist, dass jede Ringspaltdüse auf den Bogenführungszylinder (5) gerichtet und die Ringspalte (22) mit einem Verteilerkanal (17), einem vorgeordneten Zuführkanal (18) und einem vorgeordneten, steuerbaren Schaltventil (19) mit einer Druckluftquelle (20) in Funktionsverbindung sind.

8. Vorrichtung nach einem der Ansprüche 6 oder 7,
**dadurch gekennzeichnet,**
**dass** die Ringspaltdüsen (16) auf den Traversen (15) in Achsrichtung und/oder in Umfangsrichtung einstellbar sind.

9. Vorrichtung nach wenigstens Anspruch 6,
**dadurch gekennzeichnet,**
**dass** wenigstens eine Ringspaltdüse (16) des vorgeordneten Düsensystems (7) auf den Bogenführungszylinder (5) gerichtet ist.

## Claims

1. A method for sheet guidance in a rotary printing press in the region of a printing zone (29) formed by a rubber blanket/form cylinder (11) and a sheet guiding cylinder (5) by means of air jets which between start and end of a sheet material guided in a sheet guiding cylinder (5) issue from a blowing device (7, 9) arranged parallel to the axis of the sheet guiding cylinder, and the rubber blanket/form cylinder (11) during printing operation is set against the printing zone (29) or, if the rubber blanket/form cylinder (11) is not involved in the printing, there is a gap between said rubber blanket/form cylinder and the sheet guiding cylinder (5), wherein the air jets issue as gap flow (23) with very high speed from a nozzle system (7)supplied with compressed air arranged before of the printing zone (29), that the gap flow (23) drags with it ambient air (24) to a high degree, that the gap flow (23) and the ambient air (24) form a jet flow (26) at least directed against the rubber blanket/form cylinder (11), that the jet flow (26) cyclically only issues in the phase between start and end of the sheet material guided on the sheet guiding cylinder (5) and is immediately interrupted when the end of the sheet material passes the printing gap (29).

2. The method according to Claim 1, **characterized in that** a second gap flow (23) cyclically issues from a compressed-air supplied nozzle system (9) arranged after the printing zone (29) and the second gap flow (23) and the ambient air (24) form a jet flow (26) directed against the sheet guiding cylinder (5) which between start and end of a sheet material guided in the sheet guiding cylinder (5) hits said sheet material

3. The method according to Claim 1, **characterized in that** at least the jet flow (26) directed at the rubber blanket/form cylinder (11) issues from the nozzle system (7) before the printing zone (29) in the phase between middle and end of the sheet material.

4. The method according to Claim 2, **characterized in that** the second jet flow (26) directed against the sheet guiding cylinder (5) issues from the nozzle system (9) after the printing zone (29) in the phase between middle and end of the sheet material.

5. The method according to Claims 1 and 2, **characterized in that** the cyclical operation of the jet flows (26) of the nozzle systems (7, 9) overlaps.

6. A device for sheet guidance in a rotary printing press in the region of a printing zone (29) formed by a rubber blanket/form cylinder (11) and a sheet guiding cylinder (5) with air jets that issue between start and end of a sheet material conveyed ' on the sheet guiding cylinder (5) from a blowing device (7, 9) arranged parallel to the axis of the sheet guiding cylinder, and the rubber blanket/form cylinder (11) during printing operation is set against the printing zone (29) or with a rubber blanket/form cylinder (11) not involved in the printing there is a gap between said rubber blanket/form cylinder and the sheet guiding cylinder (5), wherein in conveying direction (8) of the sheet material before the printing zone (29) as blowing device a nozzle system (7) formed of a plurality of ring gap nozzles (16) with a ring gap (22) arranged on the outside or on the inside is detachably fastened on a frame-fixed beam (15), that at least a plurality of ring gap nozzles (16) are directed against the rubber blanket/form cylinder (11) and the ring gaps (22) are functionally connected with a distribution channel (17), an upstream supply channel (18) and an upstream controllable switching valve (19) with a compressed-air source (20).

7. The device according to Claim 6, **characterized in that** in conveying direction (8) of the sheet material after the printing zone (29) as blowing device a downstream nozzle system (9) formed of a plurality of ring gap nozzles (16) with a ring gap (22) arranged on the outside or on the inside is detachably fastened on a frame-fixed beam (15),that each ring gap nozzle is directed at the sheet guiding cylinder (5) and the ring gaps (22) are functionally connected with a distribution channel (17), an upstream supply channel (18) and an upstream controllable switching valve (19) with a compressed-air source (20).

8. The device according to anyone of the Claims 6 or 7, **characterized in that** the ring gap nozzles (16) on the beams (15) are adjustable in axial and/or in circumferential direction.

9. The device according to at least Claim 6, **characterized in that** at least one ring gap nozzle (16) of the upstream nozzle system (7) is directed at the sheet guiding cylinder (5).

## Revendications

1. Procédé de guidage des feuilles dans une imprimante rotative, dans la région d'une zone d'impression (29) formée par un cylindre gravé/à,blanchet (11) et par un cylindre de guidage des feuilles (5) au moyen de jets d'air, qui entre le début et la fin d'une matière en feuilles guidée sur le cylindre de guidage des feuilles (5) émanent d'un dispositif de soufflage (7, 9) disposé de façon parallèle à l'axe du cylindre de guidage des feuilles, et en mode impression, le cylindre gravé/à blanchet (11) est en prise dans la zone d'impression (29) ou si le cylindre gravé/à blanchet (11) ne participe pas à l'impression, il subsiste une fente entre ce dernier et le cylindre de guidage des feuilles (5),
les jets d'air émanant d'un système de buses (7) disposé en amont de la zone d'impression (29), alimenté en air comprimé sous forme d'écoulement de jeu (23) à très haute vitesse,
l'écoulement de jeu (23) entraînant une grande partie d'air ambiant (24),
l'écoulement de jeu (23) et l'air ambiant (24) formant un écoulement en jets (26) orienté au moins vers le cylindre gravé/à blanchet (11) l'écoulement en jets (26) émanant cycliquement, uniquement dans la phase entre le début et la fin de la matière en feuilles guidée sur le cylindre de guidage des feuilles (5) et étant immédiatement interrompu, lorsque la fin de la matière en feuille passe la fente d'impression (29).

2. Procédé selon la revendication 1,
**caractérisé en ce que**,
un deuxième écoulement de jeu (23) émanant cycliquement d'un système de buses (9) disposé en aval de la zone d'impression (29), alimenté en air comprimé et le deuxième écoulement de jeu (23) et l'air ambiant (24) forment un écoulement en jets (26) orienté vers le cylindre de guidage des feuilles (5), qui entre le début et la fin d'une matière en feuilles guidée sur le cylindre de guidage des feuilles (5) est incident sur ce dernier.

3. Procédé selon la revendication 1,
**caractérisé en ce que**,
au moins l'écoulement en jets (26) orienté vers le cylindre gravé/à blanchet (11) émane du système de buses (7), en amont de la zone d'impression (29), dans la phase entre le centre et la fin de la matière en feuilles

4. Procédé selon la revendication 2,
**caractérisé en ce que**,
le deuxième écoulement en jets (26) orienté vers le cylindre gravé/à blanchet (5) émane- du système de buses (9), en aval de la zone d'impression (29), dans la phase entre le centre et la fin de la matière en feuilles

5. Procédé selon la revendication 1 et 2,
**caractérisé en ce que**,
le mode cyclique des écoulements en jets (26) des systèmes de buses (7, 9) se recoupe.

6. Dispositif de guidage des feuilles dans une imprimante rotative, dans le région d'une zone d'impression (29) formée par un cylindre gravé/à blanchet (11) et par un cylindre de guidage des feuilles (5) avec des jets d'air, qui entre le début et la fin d'une matière en feuilles guidée sur le cylindre de guidage des feuilles (5) émanent d'un dispositif de soufflage (7, 9) disposé de façon parallèle à l'axe du cylindre de guidage des feuilles,
et en mode impression, le cylindre gravé/à blanchet (11) est en prise dans la zone d'impression (29) ou si le cylindre gravé/à blanchet (11) ne participe pas à l'impression, il subsiste une fente entre ce dernier et le cylindre de guidage des feuilles (5),
dans le sens de transport (8) de la matière en feuilles, en amont de la zone d'impression (29) un système de buses (7) formé de plusieurs buses à interstice annulaire (16), avec un interstice annulaire (22) disposé à l'extérieur ou à l'intérieur est fixé de façon amovible en tant que dispositif de soufflage sur une traverse (15) stationnaire sur le châssis, en ce que au moins plusieurs buses à interstice annulaire (16) sont orientées vers le cylindre gravé/à blanchet (11) et en ce que les interstices annulaires (22) sont en liaison fonctionnelle avec un conduit distributeur (17), un conduit d'alimentation (18) monté en amont et une soupape de commande (19) contrôlable montée en amont, avec une source d'air comprimé (20).

7. Dispositif selon la revendication 6,
**caractérisé en ce que**,
dans le sens de transport (8) de la matière en feuilles, en aval de la zone d'impression (29) un système de buses (9) monté en aval, formé de plusieurs buses à interstice annulaire (16), avec un interstice annulaire (22) disposé à l'extérieur ou à l'intérieur est fixé de façon amovible en tant que dispositif de soufflage sur une traverse (15) stationnaire sur le châssis, **en ce que** chaque buse à interstice annulaire est orientée vers le cylindre de guidage des feuilles (5) et **en ce que** les interstices annulaires (22) sont en liaison fonctionnelle avec un conduit distributeur (17), un conduit d'alimentation (18) monté en amont et une soupape de commande (19) montée en amont, avec une source d'air comprimé (20).

8. Dispositif selon l'une quelconque des revendications 6 ou 7,
**caractérisé en ce que**,
les buses à interstice annulaire (16) sont réglables sur les traverses (15), en direction axiale et/ou en direction périphérique.

9. Dispositif selon au moins la revendication 6,
**caractérisé en ce que**,
au moins une buse à interstice annulaire (16) du système de buses (7) monté en amont est dirigée sur le cylindre de guidage des feuilles (5).
